# EUROPÄISCHE PATENTSCHRIFT

(11) **EP 0 792 191 B1**
(45) Veröffentlichungstag und Bekanntmachung des Hinweises auf die Patenterteilung: **25.08.1999**
(21) Anmeldenummer: 95938404.1
(22) Anmeldetag: 03.11.1995
(51) Int. Cl.: B02C 15/00

(54) **WÄLZMÜHLE**
ROLLER MILL
BROYEUR A ROULEAUX

(30) Priorität: 25.11.1994 DE 4442099
(43) Veröffentlichungstag der Anmeldung: 03.09.1997
(73) Patentinhaber: LOESCHE GMBH, D-40549 Düsseldorf (DE)
(72) Erfinder: BRUNDIEK, Horst, D-41564 Kaarst (DE)
(74) Vertreter: Heim, Hans-Karl, Dipl.-Ing.
(86) Internationale Anmeldenummer: EP9504327
(87) Internationale Veröffentlichungsnummer: WO9616742

(56) Entgegenhaltungen:
- DE-A- 3 642 814
- DE-A- 3 921 986
- DE-B- 1 507 579
- US-A- 4 981 269

## Beschreibung

Die Erfindung betrifft eine Wälzmühle gemäß dem Oberbegriff des Anspruchs 1.

Bei Wälzmühlen, die auch als Luftstrom-Wälzmühlen oder Walzenschüsselmühlen bezeichnet werden, wird ein dem Zentrum einer Mahlschüssel zugeführter Mahlgutstrom aus Frischgut und Grobpartikeln eines Sichters, welcher in der Regel in die Wälzmühle integriert ist, durch Fliehkraft zum Rand der Mahlschüssel und zu einem die Mahlschüssel umgebenden Schaufelkranz bewegt. Die auf das Mahlgut einwirkende Fliehkraft ist insbesondere vom Durchmesser und von der Drehzahl der Mahlschüssel abhängig.

Die Durchsatzleistung einer Wälzmühle wird wesentlich von der zur Verfügung stehenden Mahlfläche, das heißt von der Anzahl und der Größe der eingesetzten Mahlwalzen, und von der Mahlgeschwindigkeit bestimmt. Dabei wird eine ausreichende Versorgung jeder Walze mit Mahlgut vorausgesetzt.

Grundsätzlich könnte durch eine Drehzahlerhöhung die Durchsatzleistung einer Wälzmühle bei gleichen, vorgegebenen Geometrien und gleicher Anzahl der Mahlwalzen gesteigert werden. Dadurch könnte eine kleinere Wälzmühle eingesetzt werden, die mit einem geringeren Investitionsaufwand verbunden ist.

Eine Drehzahlerhöhung ist jedoch gleichzeitig mit einer Erhöhung der Fliehkraft verbunden, die dazu führt, daß die Mahlschüssel in dem Bereich zwischen zwei aufeinanderfolgenden Mahlwalzen teilentleert oder entleert wird, so daß die Mahlwalzen nicht mehr mit Mahlgut versorgt sind und die angestrebte Durchsatzerhöhung nicht erreicht werden kann.

Aus der DE 36 42 814 A1 ist eine Wälzmühle bekannt, welche zwischen zwei Mahlwalzen eine Rückhalteeinrichtung zur Steuerung der Mahlgutbewegung im Bereich der Mahlbahn aufweist. Die Rückhalteeinrichtung ist als ein bogenförmiges Leitblech ausgebildet, welches über Halteeinrichtungen am Gehäuse der Wälzmühle befestigt und höhen- und neigungsverstellbar ist.

Eine in der DE-PS 1 507 579 beschriebene Wälzmühle weist gegenüber einer Materialaufgabe und zwischen zwei Mahlwalzen ein Leitblech auf, durch welches eine Sichtung des in Richtung Schüsselrand bewegten Mahlgutes erreicht werden soll. Form und Höhe des Leitbleches bewirken eine Aufspaltung des Mahlgutes und ein getrenntes Ableiten des Feingutstromes und ein Rückhalten des Grobgutes auf der Mahlbahn.

Die Nachteile dieser bekannten Vorrichtungen sind eine relativ große Reibung zwischen dem Mahlgut und dem als Rückhalteeinrichtung verwendeten Leitblech, die zu einem erhöhten Bedarf an Antriebsleistung führt. Außerdem kommt es durch die Reibung zu einem hohen Verschleiß der Leitbleche und auch der Halteeinrichtungen, wodurch entsprechende Instandhaltungsmaßnahmen und Panzerungen der Leitbleche und der Halteeinrichtungen erforderlich sind.

In der DE 39 21 986 C1 ist eine Wälzmühle mit Vorverdicht- oder Glättwalzen beschrieben. Diese Vorverdicht- oder Glättwalzen dienen der Vergleichmäßigung des Mahlbettes und sind jeweils vor einer Mahlwalze angeordnet. Die Vorverdichtoder Glättwalzen sind nicht als Rückhalteeinrichtungen für das auf der Mahlbahn der Mahlschüssel nach außen bewegte Mahlgut, sondern zum Entlüften und Glatten des einer Mahlwalze zuzuführenden Mahlgutes und insbesondere zur Eliminierung einer "Bugwelle" eines Luft- Staubgemisches eingesetzt. Zur Erzielung dieser angestrebten Wirkung wird eine Vorverdicht- oder Glättwalze vor einer Mahlwalze angeordnet. Die Druckschrift lehrt jedoch nicht, die Vorverdicht- oder Glättwalzen zur Rückhaltung des Mahlgutes auf der Mahlbahn auszubilden und anzuordnen. Eine Rückhaltewirkung der Glätt- oder Vorverdichtwalze ist deshalb nur begrenzt über die Stirnseite einer Glätt- oder Vorverdichtwalze möglich.

Der Erfindung liegt die **Aufgabe** zugrunde, eine Wälzmühle mit einer verschleißarmen und besonders effizienten Rückhalteeinrichtung zu schaffen, die eine ausreichende Mahlgutversorgung der Mahlwalzen sowohl bei einer normalen als auch bei einer erhöhten Mahlgutgeschwindigkeit sichert, so daß mit einem geringeren Aufwand eine höhere Durchsatzleistung gewährleistet ist.

Erfindungsgemäß wird die Aufgabe durch die Merkmale des Anspruchs 1 gelöst. Zweckmäßige und vorteilhafte Ausgestaltungen sind in den Unteransprüchen und in der Figurenbeschreibung aufgenommen.

Die Erfindung geht von der Überlegung aus, die außerordentlich geringe und gegenüber den bekannten Leitblechen deutlich reduzierte Reibung von Vorverdichtungs- oder Glättwalzen für die angestrebte, besonders effiziente Rückhaltung einzusetzen und die Vorverdichtungs- oder Glättwalzen als Staurollen mit einer vorgebbaren Stauwirkung auszubilden und zwischen jeweils zwei Mahlwalzen zur wehrartigen Rückhaltung des Mahlguts anzuordnen.

Erfindungsgemäß weist die Wälzmühle als Rückhalteeinrichtung zwischen zwei Mahlwalzen eine rotierende Stauflächenwand auf. Die rotierende Stauflächenwand übt auf das auf der Mahlbahn der Mahlschüssel nach außen bewegte Mahlgut eine Stauwirkung aus. Die Stauwirkung wird erfindungsgemäß von einer rotierenden Stauflächenwand mit wenigstens einer Staurolle erreicht, welche zwischen zwei Mahlwalzen angrenzt und welche zusätzlich zu einer Stauflache, die an der innenliegenden, der Drehachse der Mahlschüssel zugewandten Stirnseite ausgebildet ist, wenigstens eine weitere Staufläche aufweist. Erfindungsgemäß weist eine Staurolle wenigstens einen Stauring auf, an welchem die weitere Staufläche ausgebildet ist.

Es besteht auch die Möglichkeit, eine Staurolle mit mehr als einer weiteren Staufläche zu versehen, indem mehrere Stauringe an einer Staurolle angeordnet sind. Die zusätzlichen Stauflächen sind dann an Innenseiten der Stauringe ausgebildet, wobei die Stauringe sinnvollerweise radial von der Mantelflache einer Staurolle abstehen.

Zweckmäßigerweise bilden die Stauflächen der Stauringe mit Hilfe der Drehachse oder der Mantelfläche der Staurolle nahezu einen rechten Winkel.

Durch diese weiteren Stauflächen wird die Rückhaltewirkung einer Staurolle erhöht. Mahlgut, welches infolge der Zentrifugalwirkung von der Mahlbahn in Richtung Staurand der Mahlschüssel bewegt wird, wobei diese Bewegung auf einer spiralförmigen Bahn erfolgt, wird zunächst von der Staufläche der innenseitigen Stirnseite der Staurolle blockiert und anschließend an einer oder mehreren weiteren Stauflächen der Stauringe zurückgehalten. Die Stauringe wirken somit als Wehr oder als Sperrvorrichtung, wobei durch die rotierende Ausbildung der Stauwand eine äußerst geringe Reibung zu verzeichnen ist.

In einer besonders vorteilhaften Ausbildung weist eine Staurolle neben einer inneren Staufläche im Bereich der innenliegenden Stirnseite wenigstens an der außenliegenden, zur Gehäusewand der Wälzmühle gerichteten Stirnseite einen Stauring auf, der ein äußeres Wehr bzw. eine äußere Staufläche bildet.

Die Stauringe können zweckmäßigerweise nachträglich auf die Staurollen aufgebracht werden. Eine lösbare Anordnung ermöglicht eine Anpassung der Stauflächen der Stauringe entsprechend den jeweiligen Erfordernissen.

Sinnvollerweise sind die Stauringe aus einem verschleißfesten Material und rollen auf dem Mahlbett mit einer Mantelfläche von relativ geringer radialer Breite ab.

In einer alternativen Ausführungsform weist eine Wälzmühle als Rückhalteeinrichtung eine rotierende Stauflächenwand aus mehreren, beispielweise zwei Staurollen zwischen jeweils zwei Mahlwalzen auf. Die mehreren Staurollen sind derart angeordnet und dimensioniert, daß ihre Stirnseiten ein rotierendes Wehr gegen das Abfließen des Mahlgutes bilden.

Es ist besonders vorteilhaft, daß die rotierende Stauflächenwand durch auf dem Mahlbett abrollende Staurollen gebildet wird, deren Stirnseite nahezu aneinandergrenzen und mit einem möglichst geringen Abstand zur angrenzenden Mahlwalze angeordnet sind.

Die Staurollen weisen grundsätzlich keine Mahlwirkung auf und sind deshalb in der Regel nicht oder nur so gering kraftbeaufschlagt, daß sie nicht "springen". Dadurch wird die Reibung bei einer sehr guten Stauwirkung äußerst gering gehalten, was sich vorteilhaft auf die Energiebilanz auswirkt.

Für die beabsichtigte Stauwirkung oder für die Wirkung eines Wehres gegen ein Abfließen des Mahlgutes bei einer besonders geringen Reibung ist es sinnvoll, die Staurollen mit einem möglichst geringen Gewicht auszubilden. Die Staurolle benötigt keine definierte Zusatzkraft zum Eigengewicht, da eine Mahlarbeit von der Staurolle nicht übernommen werden soll. Zweckmäßigerweise kann ein Federdämpfungssystem vorgesehen sein, mit dem die Staurolle auf dem Mahlbett gehalten wird.

Wenn eine Niederhaltekraft vorgesehen ist, beispielsweise durch ein Federdämpfungssystem, kann ain Springen der Stauwalzen vermieden werden.

Es ist vorteilhaft, die freie Beweglichkeit der Staurollen nach unten zur Mahlbahn der Mahlschüssel mit Hilfe einer Einrichtung zu begrenzen. Eine besonders einfache Begrenzungseinrichtung sieht einen Hebel mit einem Anschlag, einer Stellschraube oder einem Puffer vor.

Um ein möglichst dichtes Wehr oder eine dichte Stauflächenwand zu erreichen, sind die Staurollen derart angeordnet, daß ihre Drechachsen unter einem Vorhaltewinkel oder einem Nachlaufwinkel bezogen auf eine radiale Anordnung stehen.

In Abhängigkeit von der Ausbildung der Staurollen, beispielsweise als kegelige Staurolle, als zylindrische oder auch als ballige Staurolle, sind die Staurollen derart angeordnet, daß ihre verlängerten Drehachsen einen Schnittpunkt mit der Drehachse der Mahlschüssel oder mit der Längsachse der Wälzmühle bilden.

Die Staurollen können in Abhängigkeit von der Mühlengeometrie, dem Mahlgut und der gewünschten Durchsatzleistung derart angeordnet sein, daß die Stauflächen dem innenliegenden Stirnseiten einen unterschiedlichen radialen Abstand und/oder eine differierende Neigung zur Drehachse der Mahlschüssel oder zur Langsachse der Wälzmühle aufweisen und sich und/oder die Mahlwalzen überlappen.

Alternativ zur reinen Rollbewegung oder mit einer Gleitbewegung überlagerten Rollbewegung, je nach Anordnung der Staurollen und der Schnittpunkte der Drehachsen mit der Drehachse der Mahlschüssel unterhalb oder oberhalb der Ebene der Mahlbann, kann die Staurolle zusätzlich zur Mahlschüssel rotativ angetrieben werden. Außerdem kann von den zwischen den Stauringen ausgebildeten Mantelflächenbereichen der Staurolle eine Nivellierung oder darüber hinaus eine Glättung und Vorverdichtung des Mahlbettes vorgenommen werden, wenn die Staurolle ein entsprechendes Eigengewicht aufweist oder zusätzlich kraftbeaufschlagt ist.

Die Vorteile der erfindungsgemäßen Wälzmühle mit Staurollen als Rückhalteeinrichtungen sind eine äußerst wirkungsvolle Mahlgutrückhaltung zwischen den Mahlwalzen. Indem das Mahlgut daran gehindert wird, über den Schüsselrand und in den Bereich des Schaufelkranzes zu gelangen, wird eine nachteilige Beladung des Sichtluftstromes mit ungenügend zerkleinertem Mahlgut vermieden. Dadurch wird der Mühlenkreislauf entlastet und eine geringere Förderarbeit erforderlich, was zu einer verbesserten Energiebilanz führt. Da die Staurollen außerordentlich wirkungsvoll das Mahlgut zurückhalten, besteht die Möglichkeit, die Drehgeschwindigkeit der Mahlschüssel zu erhöhen und eine Steigerung der Durchgangsleistung zu erreichen. Damit verbunden ist die vorteilhafte Möglichkeit, kleinere, investitionsgünstige Mühlen einzusetzen. Eine zusätzliche Panzerung als Verschleißschutz ist nicht erforderlich, insbesondere wenn die Staurollen lediglich mit ihrem eigenen Gewicht auf dem Mahlbett aufliegen und mitrollen.

Die Erfindung wird nachstehend anhand einer Zeichnung weiter erläutert; in dieser zeigen in einer schematisierten Darstellung
- Fig 1.: eine Draufsicht auf eine Mahlschüssel einer Wälzmühle mit Mahlwalzen und mit Staurollen als Rückhalteeinrichtungen;
- Fig. 2: eine teilgeschnittene Ansicht einer Wälzmühle im Bereich einer auf einer Mahlschüssel abrollenden Staurolle;
- Fig. 3: eine Ansicht einer alternativen Ausbildung einer Staurolle nach Fig. 2 und
- Fig. 4: eine Ansicht einer zylindrischen Staurolle.

Die schematische Darstellung gem. Fig. 1 zeigt eine Mahlschüssel 2, welche über einen Antrieb in Rotation versetzt wird. Das von oben oder von der Seite auf eine Mahlbahn 8 der Mahlschüssel zugeführte Mahlgut wird zwischen federnd angepreßten Mahlwalzen 6 und der Mahlbahn 8 der Mahlschüssel 2 zerkleinert. Die federnde Anpressung erfolgt in der Regel über einen Schwinghebel und eine damit zusammenwirkende Hydraulikzylinder-Einrichtung (nicht dargestellt).

Die Mahlwalzen 6 werden in der Regel allein durch einen Reibschluß mit dem auf der Mahlbahn vorhandenen Mahlbett 7 angetrieben und haben keinen separaten Antrieb. Über einen Schaufelkranz 4 (siehe auch Fig. 2) wird über einen Zufuhrkanal ein Fluid, in der Regel Luft, zugeführt. Das über den Schaufelkranz 4 einströmende Fluid befördert von der Mahlbahn 8 nach dem Überrollen durch die Mahlwalzen 6 infolge der Zentrifugalkraft nach außen abgeschleudertes Mahlgutgemisch aus Feingut und Grobkorn nach oben in den Bereich eines Sichters (nicht dargestellt). Feingut wird aus der Luftstrommühle abgeführt, während das Grobkorn über einen nicht dargestellten Grobgutauslaß dem Zentrum der Mahlschüssel zugeführt wird. Infolge der Zentrifugalbewegung gelangt das Grobkorn zusammen mit Frischgut auf die Mahlbahn 8 und bildet das Mahlbett 7. Das Grobkorn kann auch wenigstens teilweise aus dem Sichter oder der Mühle entnommen und über Zuführeinrichtungen nach einem externen Kreislauf vor den Mahlwalzen 6 aufgegeben werden.

Um zu vermeiden, daß bei einer entsprechend hohen Drehgeschwindigkeit der Mahlschüssel 2 ungenügend zerkleinertes Mahlgut zwischen den Mahlwalzen 6 über den Mahlschüsselrand 11 bis zum Schaufelkranz 4 befördert wird, sind als Rückhalteeinrichtungen Staurollen 10 angeordnet. Im Gegensatz zu den Mahlwalzen 6 liegen die Staurollen 10 allein durch ihr Eigengewicht und gegebenenfalls durch ein Federdämpfungssystem auf dem Mahlbett 7 auf. An der Zerkleinerung des Mahlgutes sind die Staurollen 10 nicht beteiligt. Die Staurollen 10 haben vorrangig die Aufgabe, den freien Raum zwischen den Mahlwalzen 6 "abzudichten", um zu verhindern, daß ungenügend zerkleinertes Mahlgut von der Mahlbahn 8 abgeschleudert wird und den Mühlenkreislauf belastet.

Fig. 1 zeigt eine erste Ausbildungsvariante der Staurollen 10, welche lediglich an einer innenliegenden Stirnseite 14 eine Staufläche 12 aufweisen. Die gesamten Stauflächen 12 im Bereich der innenliegenden Stirnseiten 14 bilden eine nahezu dichte Stauflächenwand 13 oder ein Wehr, durch welches das Mahlgut zwischen den Mahlwalzen 6 zurückgehalten und auf der Mahlbahn 8 der nächstfolgenden Mahlwalze 6 zugeführt wird. Lediglich im Bereich der Mahlwalzen 6 und damit nach dem Zerkleinerungsvorgang kann das Mahlgut in Richtung Schaufelkranz 4 bewegt werden und in den Sichtraum transportiert werden. Fig. 1 zeigt, daß die Staurollen 10 mit einem Vorhalte- bzw. Nachlaufwinkel angeordnet sind, um eine effiziente Stauwirkung für das auf einer spiraligen Bahn bewegte Mahlgut zu erreichen.

In Fig. 2 ist eine zweite, besonders wirkungsvolle Staurolle 10 in einem Längsschnitt gezeigt, deren Drehachse 20 in Verlängerung die Drehachse 3 der Walzenschüssel 2 in Höhe der Walzenschüssel 2 schneidet. Die Lagerung der Staurolle 10, welche nicht dargestellt ist, kann analog zu der Lagerung der Mahlwalzen 6 erfolgen. Wenn mehrere Staurollen 10 angeordnet sind und jeweils ein besonders geringes Gewicht haben im Vergleich zu den Mahlwalzen, besteht auch die Möglichkeit, die Staurollen 10 am Gehäuse zu befestigen. Die Staurolle 10 gemäß Fig. 2 weist eine Staufläche 12 an einer innenliegenden Stirnseite 14 sowie einen Stauring 17 auf. Dieser Stauring 17 verläuft im Bereich einer außenliegenden, zur Gehäusewand 5 der Wälzmühle zugewandten Stirnseite 18 und weist mit einer weiteren Staufläche 15 zur Drehachse 3 der Mahlschüssel. Gleiche Merkmale wurden mit identischen Bezugszeichen versehen. Die Staurolle 10 gemäß Fig. 2 ist kegelstumpfförmig ausgebildet und zeigt aufgrund der zwei Stauflächen, nämlich der inneren 12 und der äußeren, am Stauring 17 ausgebildeten Staufläche 15, eine besonders gute Rückhaltewirkung.

In Fig. 3 ist eine weitere, alternative Staurolle 10 dargestellt. Diese kegelige Staurolle 10 ist mit drei Stauringen 17 ausgebildet. Diese können auch abnehmbar auf der Mantelfläche 19 der Staurolle 10 angebracht sein. Die zugehörigen Stauflächen 15 erstrecken sich radial von der Mantelfläche 19 der Staurolle 10 nach außen und sind jeweils parallel zueinander angeordnet. Die an den Stauringen 17 ausgebildeten Stauflächen 15 verlaufen nahezu rechtwinklig zur Drehachse 20 der Staurolle 10, so daß das zum Schüsselrand 11 der Mahlschüssel 2 bewegte Mahlgut blockiert und zurückgehalten wird.

Vorteilhaft kann der Spaltabstand zwischen der Mahlbahn 8 und den Mantelflächen 19 der Staurollen 10 mit Hilfe einer Einrichtung (nicht dargestellt) einstellbar und derart bemessen sein, daß die Mantelflächen 19 zu einer Nivellierung oder auch Verdichtung des Mahlbettes beitragen. Die Stauringe 17 sind aus einem verschleißfestem Material. Die Stauflächen 15 der Stauringe 17 können eben, konkav oder konvex ausgebildet sein.

Eine zylindrische Staurolle 10 der Fig. 4 weist eine Drehachse 20 auf, die parallel zur Mahlbahn 8 verläuft. Die Staurolle 10 ist mit zwei Stauringen 17 versehen, so daß zusammen mit einer Staufläche 12 an einer innenliegenden Stirnseite 14 insgesamt drei Staubereiche 12, 15 ausgebildet sind. Auch bei einer mit hohen Drehgeschwindigkeit rotierenden Mahlschüssel 2 wird bei einer nahezu aneinandergrenzenden Anordnung von Staurollen 10 und Mahlwalzen 6 eine effiziente Rückhaltung und Vermahlung gewährleistet, so daß eine derart ausgerüstete Luftstrom-Wälzmühle eine hohe Durchsatzleistung bei einem verringerten Energiebedarf, geringerem Verschleiß der Rückhalteeinrichtung und verringerten Instandhaltungsaufwand aufweist.

## Patentansprüche

1. Wälzmühle mit einer nahezu horizontalen Mahlbahn (8) auf einer rotierenden Mahlschüssel (2), mit stationären Mahlwalzen (6), welche auf einem von Mahlgut auf der Mahlbahn (8) der Mahlschüssel (2) gebildeten Mahlbett (7) abrollen, und mit Rückhalteeinrichtungen (10), welche zur Beeinflussung der Mahlguttbewegung zwischen den Mahlwalzen (6) angeordnet sind,
dadurch **gekennzeichnet**,
daß als Rückhalteeinrichtung (10) eine rotierende Stauflächenwand (13) mit mindestens einer Staurolle (10) vorgesehen ist, und daß die Staurolle (10), welche zwischen den Mahlwalzen (6) auf dem Mahlbett (7) abrollt und an einer innenliegenden, der Drehachse (3) der Mahlschüssel (2) zugewandten Stirnseite (14) eine Staufläche (12) aufweist, mit wenigstens einem Stauring (17) versehen ist, an welchem eine weitere Staufläche (15) ausgebildet ist.

2. Wälzmühle mit einer nahezu horizontalen Mahlbahn (8) auf einer rotierenden Mahlschüssel (2), mit stationären Mahlwalzen (6), welche auf einem von Mahlgut auf der Mahlbahn (8) der Mahlschüssel (2) gebildeten Mahlbett (7) abrollen, und mit Rückhalteeinrichtungen (10), welche zur Beeinflussung der Mahlgutbewegung zwischen den Mahlwalzen (6) angeordnet sind,
**dadurch gekennzeichnet,**
daß als Rückhalteeinrichtung (10) eine rotierende Stauflächenwand (13) vorgesehen ist und daß die rotierende Stauflächenwand (13) aus wenigstens zwei Staurollen (10) gebildet ist, welche mit ihren eine Staufläche (12) aufweisenden Stirnseiten (14) nahezu aneinandergrenzen und mit einem möglichst geringen Abstand zu den angrenzenden Mahlwalzen (6) angeordnet sind.

3. Wälzmühle nach Anspruch 1 oder 2,
**dadurch gekennzeichnet,**
daß der wenigstens eine Stauring (17), welcher zur Ausbildung wenigstens einer weiteren Staufläche (15) an der oder den Staurolle(n) (10) ausgebildet ist, radial von einer Mantelfläche (19) der Staurolle(n) (10) absteht.

4. Wälzmühle nach Anspruch 1 oder 3,
dadurch **gekennzeichnet,**
daß an einer dem Mühlengehäuse (5) zugewandten, außenliegenden Stirnseite (18) der Staurolle (10) ein Stauring (17) ausgebildet ist.

5. Wälzmühle nach Anspruch 3 oder 4,
dadurch **gekennzeichnet,**
daß mehrere Stauringe (17) angeordnet sind und
daß Mantelflächenbereiche (19) zwischen den Stauringen (17) und der innenliegenden Staufläche (12) das zurückgehaltene Mahlgut nivellieren oder verdichten.

6. Wälzmühle nach einem der vorhergehenden Ansprüche,
dadurch **gekennzeichnet,**
daß die Staurollen (10) allein durch ihr Eigengewicht auf dem Mahlbett (7) aufliegen.

7. Wälzmühle nach einem der vorhergehenden Ansprüche,
dadurch **gekennzeichnet,**
daß die Staurollen (10) ein Eigengewicht aufweisen, welches einen Bruchteil des Gewichts der Mahlwalzen (6) darstellt.

8. Wälzmühle nach einem der Ansprüche 1 bis 6,
dadurch **gekennzeichnet,**
daß die Staurollen (10) mit einer Niederhaltekraft beaufschlagbar sind.

9. Wälzmühle nach einem der vorhergehenden Ansprüche,
dadurch **gekennzeichnet,**
daß eine Einrichtung vorgesehen ist, mit der die Spalthöhe zwischen den Mantelflächenbereichen (19) der Staurolle (10) und dem Mahlbett (7) einstellbar und/oder begrenzbar ist.

10. Wälzmühle nach einem der vorhergehenden Ansprüche,
dadurch **gekennzeichnet,**
daß die Staurollen (10) und die Mahlwalzen (6) derart angeordnet sind, daß ihre verlängerten Drehachsen jeweils einen Schnittpunkt mit der Drehachse (3) der Mahlschüssel (2) bilden.

11. Wälzmühle nach eine der Ansprüche 1 bis 9,
dadurch **gekennzeichnet,**
daß die Staurollen (10) mit einem Vorhalte- oder Nachlaufwinkel zu den Mahlwalzen (6) angeordnet sind, wobei die verlängerten Drehachsen (20) der Staurollen (10) außerhalb der Drehachse (3) der Mahlschüssel (2) liegen.

12. Wälzmühle nach einem der Ansprüche 1, 3 bis 11,
dadurch **gekennzeichnet,**
daß die Stauringe (17) aus einem verschleißfestem Material gebildet sind.

13. Wälzmühle nach einem der Ansprüche 1, 3 bis 12,
dadurch **gekennzeichnet,**
daß die Stauringe (17) ebene oder gekrümmte Stauflächen (15) aufweisen.

14. Wälzmühle nach einem der Ansprüche 1, 3 bis 13,
dadurch **gekennzeichnet,**
daß die Stauringe (17) lösbar und/oder nachträglich aufgebracht sind.

## Claims

1. Roller mill having a virtually horizontal grinding path (8) on a rotary grinding bowl (2), with stationary grinding rollers (6), which roll on a grinding bed (7) formed by grinding material on the grinding path (8) of the grinding bowl (2), and with retaining devices (10) located between the grinding rollers (6) for influencing the grinding material movement,
**characterized** in that,
as a retaining device (10) a rotary damming surface wall (13) with at least one damming roll (10) is provided, and that the damming roll (10), which rolls on the grinding bed (7) between the grinding rollers (6) and has on an inner end face (14) facing the rotation axis (3) of the grinding bowl (2) a damming surface (12), is provided with at leat one damming ring (17), on which is formed a further damming surface (15).

2. Roller mill with a virtually horizontal grinding path (8) on a rotary grinding bowl (2), with stationary grinding rollres (6), which roll on a grinding bed (7) formed by grinding material on the grinding path (8) of the grinding bowl (2), and with retaining devices (10) located between the grinding rollers (6) for influencing the grinding material movement,
**characterized** in that,
as retaining device (10) a rotary damming surface wall (13) is provided and that the rotary damming surface wall (13) is formed by at least two damming rolls (10), which with their end faces (14) having a damming surface (12) are virtually adjacent to one another and positioned with a minimum spacing with respect to the adjacent grinding rollers (6).

3. Roller mill according to claim 1 or 2,
**characterized** in that,
the at least one damming ring (17) formed on the damming roll or rolls (10) for forming at least one further damming surface (15), projects radially from a circumferential surface (19) of the damming roll or rolls (10).

4. Roller mill according to claim 1 or 3,
**characterized** in that, a damming ring (17) is constructed on an outer end face (18) of the damming roll (10) facing the mill casing (5).

5. Roller mill according to claim 3 or 4,
**characterized** in that,
several damming rings (17) are arranged and that circumferential surface areas (19) are located between the damming rings (17) and the inner damming surface (12) wherein the circumferential surface areas (19) level or compress the retained grinding material.

6. Roller mill according to one of the preceding claims,
**characterized** in that,
the damming rolls (10) rest solely by their own weight on the grinding bed (7).

7. Roller mill according to one of the preceding claims,
**characterized** in that,
the damming rolls (10) have an own weight, which is a fraction of the weigth of the grinding rollers (6).

8. Roller mill according to one of the claims 1 to 6,
**characterized** in that,
the damming rolls (10) can be subject to the action of a holding down force.

9. Roller mill according to one of the preceding claims,
**characterized** in that,
a mechanism is provided with which it is possible to adjust and/or limit the gap height between the circumferential surface areas (19) of the damming roll (10) and grinding bed (7).

10. Roller mill according to one of the preceding claims,
**characterized** in that,
the damming rolls (10) and grinding rollers (6) are arranged in such a way that their extended rotation axes in each case form an intersection with the rotation axis (3) of the grinding bowl (2).

11. Roller mill according to one of the claims 1 to 9,
**characterized** in that,
the damming rolls (10) have a leading or following angle with respect to the grinding rollers (6), the extended rotation axes (20) of the damming rolls (10) being located outside the rotation axis (3) of the grinding bowl (2).

12. Roller mill according to one of the claims 1, 3 to 11,
**characterized** in that,
the damming rings (17) are made from a wear-resistant material.

13. Roller mill according to one of the claims 1, 3 to 12,
**characterized** in that,
the damming rings (17) have planar or curved damming faces (15).

14. Roller mill according to one of the claims 1, 3 to 13,
**characterized** in that,
the damming rings (17) are detachable and/or subsequently fitted.

## Revendications

1. Broyeur à rouleaux avec un chemin de broyage (8) sensiblement horizontal sur un plateau de broyage (2), avec des rouleaux de broyage (6) stationnaires qui roulent sur un lit de broyage (7) formé de produit à broyer disposé sur le chemin de broyage (8) du plateau de broyage (2) et avec des dispositifs de retenue (10) qui sont disposés de manière à influer sur le mouvement du produit à broyer entre les rouleaux de broyage (6), caractérisé par le fait qu'il est prévu comme dispositif de retenue (10) une paroi de retenue (13) tournante avec au moins un rouleau de retenue (10) et par le fait que le rouleau de retenue (10) qui roule sur le lit de broyage (7) entre les rouleaux de broyage (6) et qui, sur une face frontale (14) située à l'intérieur tournée vers l'axe de rotation (3) du plateau de broyage (2) présente une surface de retenue (12), est pourvu d'au moins un anneau de retenue (17) sur lequel une surface de retenue (15) supplémentaire est aménagée.

2. Broyeur à rouleaux avec un chemin de broyage (8) sensiblement horizontal sur un plateau de broyage (2), avec des rouleaux de broyage (6) stationnaires qui roulent sur un lit de broyage (7) formé de produit à broyer disposé sur le chemin de broyage (8) du plateau de broyage (2), entre les rouleaux de broyage (6), de manière à influer sur le mouvement du produit à broyer, caractérisé par le fait qu'il est prévu comme dispositif de retenue (10) une paroi de retenue (13) tournante et par le fait que la paroi de retenue (13) tournante est formée d'au moins deux rouleaux de retenue (10) qui sont pratiquement en contact l'un avec l'autre par leurs faces frontales (14) pourvues d'une surface de retenue (12) et sont disposés à une distance aussi faible que possible des rouleaux de broyage adjacents (6).

3. Broyeur à rouleaux selon la revendication 1 ou 2, caractérisé par le fait que l'anneau de retenue (17) au nombre d'au moins un, lequel est agencé de manière à former au moins une surface de retenue (15) supplémentaire sur le ou les rouleaux de retenue (10), dépasse radialement une surface périphérique (19) du/des rouleaux de retenue (10).

4. Broyeur à rouleaux selon la revendication 1 ou 3, caractérisé par le fait qu'un anneau de retenue (17) est aménagé sur une face frontale (18) extérieure du rouleau de retenue (10), tournée vers le carter de broyeur (5).

5. Broyeur à rouleaux selon la revendication 3 ou 4, caractérisé par le fait que plusieurs anneaux de retenue (17) sont disposés et par le fait que des zones de surface périphérique (19) entre les anneaux de retenue (17) et la surface de retenue (12) intérieure nivellent ou compactent le produit à broyer retenu.

6. Broyeur à rouleaux selon une des revendications précédentes, caractérisé par le fait que les rouleaux de retenue (10) sont appliqués sur le lit de broyage (7) seulement par leur propre poids.

7. Broyeur à rouleaux selon une des revendications précédentes, caractérisé par le fait que les rouleaux de retenue (10) ont un poids propre qui représente une fraction du poids des rouleaux de broyage (6).

8. Broyeur à rouleaux selon une des revendications 1 à 6, caractérisé par le fait que les rouleaux de retenue (10) peuvent être soumis à une force de pression.

9. Broyeur à rouleaux selon une des revendications précédentes, caractérisé par le fait qu'un dispositif est prévu à l'aide duquel la hauteur de la fente entre les zones de surface périphérique (19) du rouleau de retenue (10) et le lit de broyage (7) peut être réglée et/ou limitée.

10. Broyeur à rouleaux selon une des revendications précédentes, caractérisé par le fait que les rouleaux de retenue (10) et les rouleaux de broyage (6) sont disposés de manière telle que le prolongement de leurs axes de rotation définit chaque fois un point d'intersection avec l'axe de rotation (3) du plateau de broyage (2).

11. Broyeur à rouleaux selon une des revendications 1 à 9, caractérisé par le fait que les rouleaux de retenue (10) sont disposés avec un angle d'entrée ou un angle de sortie par rapport aux rouleaux de broyage (6), les prolongements des axes de rotation (20) des rouleaux de retenue (10) étant situé en dehors de l'axe de rotation (3) du plateau de broyage (2).

12. Broyeur à rouleaux selon une des revendications 1, 3 à 11, caractérisé par le fait que les anneaux de retenue (17) sont réalisés en un matériau résistant à l'usure.

13. Broyeur à rouleaux selon une des revendications 1, 3 à 12, caractérisé par le fait que les anneaux de retenue (17) présentent des surfaces de retenue planes ou courbes.

14. Broyeur à rouleaux selon une des revendications 1, 3 à 13, caractérisé par le fait que les anneaux de retenue (17) sont démontables et/ou montés après coup.
